# EUROPÄISCHE PATENTSCHRIFT

(11) **EP 0 393 316 B1**
(45) Veröffentlichungstag und Bekanntmachung des Hinweises auf die Patenterteilung: **15.09.1993**
(21) Anmeldenummer: 90102422.4
(22) Anmeldetag: 07.02.1990
(51) Int. Cl.: A47C 7/40

(54) **Stuhl mit höhenverstellbarer Rückenlehne**
Chair with height-adjustable backrest
Chaise avec dossier réglable en hauteur

(30) Priorität: 21.04.1989 DE 8905077 U
(43) Veröffentlichungstag der Anmeldung: 24.10.1990
(73) Patentinhaber: WIESNER-HAGER KG, A-4950 Altheim (AT)
(72) Erfinder: Navratil, Wilfried, A-4950 Altheim (AT); Reinthaler, Georg, A-4950 Altheim (AT)
(74) Vertreter: Patentanwälte Leinweber & Zimmermann

(56) Entgegenhaltungen:
- EP-A- 0 049 758
- US-A- 4 536 031

## Beschreibung

Die Erfindung betrifft einen Stuhl, insbesondere Bürostuhl, mit höhenverstellbarer Rückenlehne an einem Rückenlehnenträger aus zwei teleskopartig vertikal ineinander verschieblichen Teilen, von denen einer an der Rückenlehne, der andere an der Stützkonstruktion befestigt ist und die in unterschiedlichen Relativlagen zueinander durch eine Verriegelungseinrichtung mit Rasten für eine Verriegelungskugel fixierbar sind, der ein Entriegelungsdrücker zugeordnet ist.

Ein bekannter Stuhl mit höhenverstellbarer Rückenlehne in dieser Art (DE 36 35 244 Al) greift mit dem einen der beiden ineinander verschieblichen Teile direkt von unten in die Rückenlehne ein, während der andere der beiden Teile mit seinem unteren Ende am Sitzträger angebracht ist. In der Projektion in die Horizontale liegt somit die ganze Einrichtung unter der Rückenlehne. Überdies liegt bei dieser Konstruktion der Rückenlehnenträger nur auf einer kurzen Strecke frei. Dies macht es erforderlich, den Entriegelungsdrücker für die Entriegelung der beiden teleskopartig ineinander verschieblichen Teile seitlich anzubringen. Damit ist aber eine Einhandverstellung nicht mehr möglich. Es muß vielmehr mit der einen Hand der Rückenlehnenträger ergriffen und der Entriegelungsdrücker betätigt werden, während mit der anderen Hand die gewünschte Höhenverstellung der Rückenlehne vorgenommen wird.

Bekannt ist aber auch schon ein Rückenlehnenträger mit teleskopartig ineinander verschieblichen Teilen, der an seinem oberen Ende über einen U-förmigen, horizontal liegenden Anschluß mit der Rückenlehne verbunden ist. Aufgrund seiner Gestalt kann dieser Teil nur schwer mit einer Hand ergriffen werden.

Aufgabe der Erfindung ist es, eine Rückenlehnen-Höhenverstellung für Stühle für die Einhandbedienung und zugleich ergonomisch so günstig auszubilden, daß der Rückenlehnenträger im Bereich seiner Anbringung an der Rückenlehne bequem von der die Rückenlehnen-Höhenverstellung betätigenden Hand ergriffen werden kann.

Die Lösung dieser Aufgabe ist im Anspruch 1 gekennzeichnet. Zweckmäßige Ausgestaltungen sind in den Unteransprüchen angegeben.

Man erkennt, daß hier der als Flachovalrohr ausgebildete Rückenlehnenträger an seinem oberen Ende einfach zur Rückenlehne hin abgekröpft ist. Hier kann deshalb der Rükkenlehnenträger leicht mit einer Hand untergriffen werden, wobei die Form des Flachovalrohres den Zugriff erleichtert und ein gutes Umschließen mit den vier Fingern mit Ausnahme des Daumens von hinten erlaubt. Der Daumen kommt dabei auf der Oberseite des Rückenlehnenträgers zu liegen. Gerade an dieser Stelle, also nach oben über die Umhüllung des Rückenlehnenträgers im Bereich der Abkröpfung vorstehend, ist der Entriegelungsdrücker für die Verriegelungseinrichtung angeordnet. Es genügt somit eine Hand des Benutzers, die den Rückenlehnenträger umfaßt, mit dem Daumen den Entriegelungsdrücker betätigt und sodann die Rückenlehne nach Wunsch nach oben beziehungsweise unten verstellt.

Im Innenaufbau wird die Flachovalform des Rückenlehnenträgers einfach dadurch ermöglicht, daß der obere Lehnenträgerteil zwei Gleitstangen aufweist, die zueinander parallel in Abstand voneinander in den oberen Lehnenträgerteil festgelegt sind. Derartige zueinander parallele Gleitstangen sind als stabile und zugleich einfache Bauelemente bekannt und bestens bewährt. An dieser Stelle wird überdies die ergonomisch günstige Querschnittsform des Rückenlehnenträgers durch die Auswahl gerade dieser bekannten Führung unterstützt. Unterstützt wird durch die gewählte Konstruktion weiter die Unterbringung einer Schaltstange zur Verbindung der Verriegelungseinrichtung mit dem Entriegelungsdrücker. Diese kann nämlich jetzt im Freiraum zwischen den beiden Gleitstangen untergebracht werden, ohne daß dadurch die Stabilität und die gute Führung der Einrichtung leiden müßte. Die Stabilität der im oberen Lehnenträgerteil gelagerten Gleitstangen wird weiter dadurch unterstützt, daß ihre unteren freien Enden von der Kugelkulisse zur Aufnahme der Verriegelungskugel verbunden und damit stabilisiert sind.

Es entsteht ein formschöner Rückenlehnenträger, der bequem ergriffen werden kann und eine Einhandbedienung der Höhenverstellung erlaubt.

Weitere Einzelheiten, Vorteile und Merkmale der Erfindung ergeben sich aus den folgenden Zeichnungen, auf die wegen der erfindungswesentlichen Offenbarung aber im folgenden nicht näher erläuterten Einzelheiten ausdrücklich verwiesen wird. Es zeigen:
- Fig. 1: teilweise aufgerissen und im Schnitt eine Ausführungsform der Erfindung,
- Fig. 2: einen Aufriß der Ausführungsform nach Fig. 1 in anderer Relativstellung der teleskopartig ineinander verschiebbaren Teile,
- Fig. 3: eine Fig. 1 ähnliche Seitenansicht in der Stellung der Teile nach Fig. 2,
- Fig. 4: einen Schnitt bei Linie C - D von Fig. 1,
- Fig. 5: einen Schnitt bei Linie E - F von Fig. 1,
- Fig. 6: einen Schnitt bei Linie G - H von Fig. 2.

Von einem Bürostuhl ist nur die Verbindung der Stützkonstruktion mit der Rückenlehne in den Figuren dargestellt. Zur Befestigung der nicht gezeigten Rückenlehne dient ein Schraubblech 10, durch das hindurch die Rückenlehne von hinten festgeschraubt wird. Das Schraubblech 10 ist am vorderen Ende des Lehnenträgers um eine dort gelagerte horizontale Querachse 12 in beschränktem Rahmen schwenkbar. Ein zwischen das vordere Ende des Lehnenträgers und das Schraubblech 10 eingesetzter Dämpfungsgummi 14 verhindert dabei einen harten Anschlag und gibt eine immer gleiche Grundstellung der Rükkenlehne vor. Die Anschlußkonstruktion des Lehnenträgers an die Rückenlehne wird optisch durch eine Gelenkkappe 16 abgedeckt.

Der Lehnenträger besteht aus zwei vertikal ineinander verschieblichen Teilen, von denen der obere Lehnenträgerteil 18 über das Schraubblech 10 fest mit der Rückenlehne und der untere Lehnenträgerteil 20 fest mit der Stützkonstruktion des Bürostuhls verbunden ist.

Der obere Lehnenträgerteil 18 ist an seinem mit der Rückenlehne verbundenen oberen Ende aus der Vertikalen um 90° abgekröpft, wie das die Figuren 1 und 3 deutlich erkennen lassen. Entsprechend besteht der obere Lehnenträgerteil 18 aus einem Trägerteil 22 aus Kunststoff, in das die Köpfe zweier im Querschnitt kreisrunder Gleitstangen 24 eingegossen sind. Die Gleitstangen 24 liegen untereinander parallel vertikal und in Abstand voneinander, so daß zwischen ihnen ein Freiraum bleibt. Die beiden Gleitstangen 24 sind an ihrem freien unteren Ende durch eine Kugelkulisse 26 verbunden, die durch Sicherungsscheiben 28 auf dem freien Ende der Gleitstangen festgelegt wird.

Der Trägerteil 22 ist im Bereich seines Anschlusses an die Rückenlehne massiv ausgebildet und umfaßt auch die Gleitstangenköpfe noch massiv, wie sich insbesondere auch aus den Darstellungen der Figuren 4 und 5 ergibt. Es ist jedoch der Trägerteil 22 des oberen Lehnenträgerteils 18 in seinem unteren Bereich zur Aufnahme des unteren Lehnenträgerteils 20 ausgenommen, wie das Fig. 1 und Fig. 6 erkennen lassen. Die vollständige Umhüllung der in das Innere des oberen Lehnenträgerteils 18 aufgenommenen Teile wird durch eine Innenabdeckung 30 ergänzt, die, wie das wiederum Fig. 6 deutlich erkennen läßt, in eine Nut- und Feder-Verbindung an den Außenenden des Trägerteils 22 eingeschoben wird. Die Innenabdeckung 30 wird überdies durch ein Befestigungsmittel, beispielsweise durch eine Schraube, mit der Trägerteil 26 fest verbunden.

Aus den Figuren 1 und 3 ist in Verbindung mit den Figuren 2 bis 6 deutlich zu erkennen, daß Trägerteil 22 und Innenabdeckung 30 miteinander ein Flachovalrohr bilden. Dieses ist gut mit einer Hand zu greifen und erlaubt das Nachobenziehen oder Absenken des oberen Lehnenträgerteils 18 durch Untergreifen im Bereich der Abdeckung nach der Betätigung des Entriegelungsdrückers 32.

Der Entriegelungsdrücker 32 steht durch eine Durchbrechung auf der Oberseite des Trägerteils 22 nach oben vor, und zwar an der ergonomisch richtigen Stelle für die Betätigung mit dem Daumen der Hand, die den oberen Lehnenträgerteil 18 zur Höhenverstellung untergreift.

Der Entriegelungsdrücker 32 ist, wie Fig. 2 erkennen läßt, auf das obere Ende einer Schaltstange 34 aufgeschnappt. Diese Schaltstange ist in der Mitte zwischen den Gleitstangen 24 und parallel zu diesen vertikal angeordnet. Hierfür weist der Trägerteil 22 in seinem oberen Abschnitt eine entsprechende Ausnehmung auf (Fig. 4, Fig. 5), während die Schaltstange im übrigen im Inneren der aus den Teilen 22 und 30 gebildeten Umhüllung beziehungsweise im Inneren des ebenfalls hohl ausgebildeten unteren Lehnenträgerteils 20 verläuft. Die aus Kunststoff ausgebildete Schaltstange 34 weist an ihrem unteren Ende eine zylindrische Führungsstange 36 auf (Fig. 1), die eine entsprechende Führungsöffnung der Kugelkulisse 26 nach unten durchsetzt und auf die eine Druckfeder 38 in Gestalt einer Schraubenfeder aufgesetzt ist, die sich mit ihrem unteren Ende an der Kugelkulisse 26 abstützt, während ihr oberes Ende sich an der Schaltstange 34 in einer um die Führungsstange 36 herum ausgebildeten Stützfläche abstützt. Durch die Druckfeder 38 wird also die Schaltstange 34 ständig nach oben beaufschlagt. Durch Betätigung des Entriegelungsdrückers 32 kann hingegen die Schaltstange 34 entgegen der Wirkung der Druckfeder 38 nach unten verlagert werden.

Nun weist die Schaltstange 34 im Bereich der Kugelkulisse 26 eine trapezförmige Ausnehmung 40 auf, wie das besonders Fig. 1 im einzelnen zeigt.

Wie die Schaltstange 34, so weist auch die Kugelkulisse 26 in ihrem Inneren eine Ausnehmung 42 auf. Die Ausnehmungen 40 und 42 wirken je nach der Relativstellung von Kugelkulisse 26 und Schaltstange 34 zusammen, um eine Verriegelungskugel 44 in ihr Inneres aufzunehmen oder durch einen Schrägdurchbruch 46 in der Außenwand der Kugelkulisse mit Hilfe einer der Schrägflächen der trapezförmigen Ausnehmung 40 der Schaltstange 34 nach außen zu drücken. Für diesen Zweck weist die Kugelkulisse 26 als Begrenzung oben eine Horizontalwand auf, gegen die die Verriegelungskugel 44 aufläuft, wenn sie von der Ausnehmung 40 der Schaltstange 34 in deren in Fig. 1 gezeigter Verriegelungsstellung nach oben gedrückt wird. Wird jedoch durch Betätigung des Entriegelungsdrückers 32 die Schaltstange nach unten gedrückt, dann kann die Verriegelungskugel 44 entlang einer schräg nach unten und hinten gerichteten Schrägfläche des Schrägdurchbruchs 46 in die Ausnehmung 40 der Schaltstange einfallen, so daß die Verriegelungskugel über den Umfang der Kugelkulisse nicht mehr vorsteht und deshalb keine Verriegelung mit einer unten noch näher zu beschreibenden Rasteinrichtung 48 bewirkt.

Auch der untere Lehnenträgerteil 20 ist als Flachovalrohr, und zwar derart ausgebildet, daß er im hohlen Innenraum der aus Trägerteil 22 und Innenabdeckung 30 gebildeten Umhüllung des oberen Lehnentragteils 18 vertikal teleskopartig verschiebbar ist. Im Inneren des den unteren Lehnenträgerteil 20 bildenden Flachovalrohres ist eine Rasteinrichtung 48 in Form eines Kunststoffteils eingesetzt. Dies geschieht derart, daß die Rasteinrichtung 48 relativ zu den den unteren Lehnenträgerteil 20 bildenden Flachovalrohr unbeweglich festgelegt ist. Dafür weist die Rasteinrichtung 48 an ihrem oberen Ende einen flanschartigen radialen Vorsprung 50 auf, mit dem sich die Rasteinrichtung 48 am oberen Ende des dem unteren Lehnenträgerteil 20 bildenden Flachovalrohres abstützt. Dieses Flachovalrohr weist überdies in einem Wandabschnitt etwas unterhalb seines oberen Endes ein Fenster 52 auf, in das eine Verriegelungsnase 54 der Rasteinrichtung elastisch eingreift. Die Verriegelungsnase hat dabei eine horizontale obenliegende Stützfläche, mit der sie die oben liegende horizontale Begrenzung des Fensters 52 untergreift. Wird also die Rasteinrichtung 48 in das Flachovalrohr eingeschoben, das den unteren Lehnenträgerteil 20 bildet, so wird durch den Anschlag des Vorsprungs 50 auf dem oberen Ende dieses Rohrs und das Einspringen der Verriegelungsnase 54 in das Fenster 52 die Rasteinrichtung 48 gegenüber dem Flachovelrohr festgelegt. Die Rückseite der Verriegelungsnase ist angeschrägt ausgebildet, so daß die Verriegelungsnase beim Eindrücken der Rasteinrichtung 48 in das Flachovalrohr von selbst ausweicht, bis sie im Bereich des Fensters 52 wieder radial nach außen bewegt werden kann. Dies alles erfolgt durch die Materialauswahl für die Rasteinrichtung 48, die aus einem elastischen Kunststoff besteht sowie die Ausbildung der Verriegelungsnase 54 auf die in Fig. 1 gezeigte Weise.

Die Rasteinrichtung 48 weist nun überdies übereinander eine Reihe von Vertiefungen 56 auf. Es können beispielsweise zehn solche Vertiefungen auf einer Strecke von 8 cm vorgesehen werden, die somit eine Höhenverstellung um insgesamt 8 cm erlauben. Die Vertiefungen 56 sind, da zur Aufnahme der Verriegelungskugel 44 bestimmt, in der Draufsicht kreisförmig, in der Seitenansicht (Fig. 1) aber rechtwinklig. Es handelt sich also um kegelförmige Vertiefungen in der Rasteinrichtung 48. Die Vertiefungen 46 sind so flach, daß die Verriegelungskugel 44 nur zu maximal einem Drittel ihres Durchmessers in die Vertiefungen eingreift. Dadurch wird jede Reaktionsträgheit vermieden und sichergestellt, daß bei Betätigung des Entriegeldungsdrückers 32 und entsprechendem Verschieben der Schaltstange 34 nach unten die Verriegelsungskugel 44 bereitwillig über den Schrägdurchbruch 46 nach unten in das Innere der Kugelkulisse 26 und die Ausnehmung 40 der Schaltstange 34 einfällt.

## Patentansprüche

1. Stuhl, insbesondere Bürostuhl, mit höhenverstellbarer Rückenlehne, an einem Rückenlehnenträger aus zwei teleskopartig vertikal ineinander verschieblichen Teilen, von denen einer an der Rückenlehne, der andere an der Stützkonstruktion befestigt ist und die in unterschiedlichen Relativlagen zueinander durch eine Verriegelungseinrichtung mit Rasten für eine Verriegelungskugel fixierbar sind, der ein Entriegelungsdrücker zugeordnet ist, dadurch gekennzeichnet,
daß der an seinem oberen Ende zur Anbringung an der Rückseite der Lehne abgekröpfte obere Lehnenträgerteil (18) einen ovalen Querschnitt aufweist und in seinem Inneren zwei beabstandete, zueinander parallel, vertikale Gleitstangen (24) trägt,
daß das freie untere Ende der Gleitstangen (24) eine Kugelkulisse (26) zur Aufnahme der Verriegelungskugel (44) trägt,
daß der obere Lehnenträgerteil (18) im Freiraum zwischen den beiden Gleitstangen (24) eine vertikale, nach oben federbeaufschlagte Schaltstange (34) aufweist, die sich vom Inneren der Kugelkulisse (26) bis zum oben liegenden Entriegelungsdrücker (32) erstreckt, der im Bereich der Abkröpfung des oberen Lehnenträgerteils (18) nach oben über dessen Umhüllung (22, 30) vorsteht, und
daß der rohrförmige untere Lehnenträgerteil (20) ebenfalls ovalen Querschnitt aufweist und einerseits in seinem mit einer Vielfach-Rasteinrichtung (48) für die Verriegelungskugel (44) versehenen Innenraum die Gleitstangen (24) samt Kugelkulisse (26) und Schaltstange (34) aufnimmt, andererseits in eine entsprechende Ausnehmung der Umhüllung (22, 30) des oberen Lehnenträgerteils (18) aufgenommen ist.

2. Stuhl nach Anspruch 1, dadurch gekennzeichnet, daß die Rasteinrichtung (48) für die Verriegelungskugel (44) ein Kunststoffteil ist, das sich einerseits über einen radialen Vorsprung (50) auf dem oberen Ende des rohrförmigen unteren Lehnenträgerteils (20) abstützt, andererseits eine radial vorstehende federnde Verriegelungsnase (54) mit oben liegender Stützfläche und angeschrägter Rückseite aufweist, die in ein Fenster (52) des rohrförmigen unteren Lehnenträgerteils (20) eingreift.

3. Stuhl nach Anspruch 1 oder 2, dadurch gekennzeichnet,
daß die Abkröpfung des oberen Lehnenträgerteils (18) zumindest nahezu 90° beträgt.

4. Stuhl nach einem der Ansprüche 1 bis 3, dadurch gekennzeichnet, daß der Querschnitt der Gleitstangen (24) kreisrund ist.

5. Stuhl nach einem der Ansprüche 1 bis 4, dadurch gekennzeichnet,
daß die als Kunststoffteil ausgebildete Schaltstange (34) an ihrem unteren Ende eine zylindrische Führungsstange (36) aufweist, die eine Führungsöffnung der Kugelkulisse (26) durchsetzt und auf die eine Druckfeder (38) aufgesetzt ist, die sich einendig auf der Kugelkulisse, anderendig an einer am Ende der Führungsstange (36) ausgebildeten Stützfläche der Schaltstange (34) abstützt.

6. Stuhl nach einem der Ansprüche 1 bis 5, dadurch gekennzeichnet,
daß die Rasteinrichtung (48) eine Anzahl in einer Reihe übereinander angeordneter Vertiefungen (56) aufweist, in die die Verriegelungskugel (44) nur zu maximal einem Drittel ihres Durchmessers eingreift.

7. Stuhl nach Anspruch 6, dadurch gekennzeichnet,
daß die Kugelkulisse (26) in ihrem Inneren eine Ausnehmung für die Verriegelungskugel (44) aufweist, die oben durch eine Horizontalwand und unten durch einen Schrägdurchbruch (46) der Außenwand der Kugelkulisse gebildet ist, dessen nach unten und zum Inneren der Kugelkulisse geneigte Schrägfläche mit derjenigen der Wand der Rast-Vertiefungen (56) fluchtet.

8. Stuhl nach Anspruch 7, dadurch gekennzeichnet,
daß die Schrägflächen gegenüber der Horizontalen um zumindest nahezu 45 % geneigt sind.

9. Stuhl nach Anspruch 8, dadurch gekennzeichnet,
daß die Schaltstange (34) an ihren im Inneren der Kugelkulisse (26) liegenden Abschnitt eine Ausnehmung (40) zur Aufnahme der Verriegelungskugel (44) aufweist, deren Tiefe nur etwas geringer ist als der Durchmesser der Verriegelungskugel und deren untere Wand eine Schrägfläche ist, die mit der Schrägfläche der Kugelkulisse zumindest nahezu lotrecht steht.

10. Stuhl nach einem der Ansprüche 1 bis 9, dadurch gekennzeichnet,
daß auch die Umhüllung (22, 30) des oberen Lehnenträgerteils (18) ein Kunststoffteil ist.

## Claims

1. Chair, more particularly an office chair, with height-adjustable backrest on a backrest bracket made up of two components adapted to slide vertically inside one another like a telescope, one of which components is secured to the backrest and the other to the supporting structure, and which can be located in various relative positions to one another by means of a locking device with notches for a locking ball with which a release pushbutton is associated,
characterised in that
- the upper backrest bracket component (18), which at the top is a cranked formation for attachment to the rear of the backrest, is oval in cross-section and inside incorporates two spaced, parallel, vertical sliding bars (24),
- the free lower end of the sliding bars (24) incorporates a ball crank (26) to receive the locking ball (44),
- the upper backrest bracket component (18) has a vertical, upwardly spring-operated actuating rod (34) in the space between the two sliding bars (24), said rod (34) extending from inside the ball crank (26) to the release pushbutton (32) situated at the top, which in the region of the cranked formation of the upper backrest bracket component (18) projects upwards beyond the casing (22, 30) of the latter, and
- the tubular lower backrest bracket component (20) is likewise oval in cross-section and on the one hand receives the sliding bars (24), along with the ball crank (26) and the actuating rod (34) in its interior, which is fitted with a multiple stop device (48) for the locking ball (44), while on the other hand being received in a corresponding recess in the casing (22, 30) of the upper backrest bracket component (18).

2. Chair according to claim 1, characterised in that the stop device (48) for the locking ball (44) is a plastics part which on the one hand is supported via a radial projection (50) on the top end of the tubular lower backrest bracket component (20), and on the other hand has a radially projecting resilient locking lug (54) with a support surface at the top and a sloping back, which engages in a window (52) in the tubular lower backrest bracket component (20).

3. Chair according to claim 1 or 2, characterised in that the cranked formation of the upper backrest bracket component (18) is at least substantially 90°.

4. Chair according to any of claims 1 to 3, characterised in that the cross-section of the sliding bars (24) is circular.

5. Chair according to any of claims 1 to 4, characterised in that the plastics part forming the actuating rod (34) has at its lower end a cylindrical guide rod (36) which passes through a guide opening in the ball crank (26) and on which is set a helical compression spring (38), one end of which is supported on the ball crank and the other on a support surface of the actuating rod (34) formed on the end of the guide rod (36).

6. Chair according to any of claims 1 to 5, characterised in that the stop device (48) incorporates a number of pockets (56) arranged one above the other in a row, into which the locking ball (44) engages by no more than one-third its diameter.

7. Chair according to claim 6, characterised in that the inside of the ball crank (26) incorporates a recess for the locking ball (44) which at the top is constituted by a horizontal wall and at the bottom by an angled passage (46) in the outer wall of the ball crank, the angled surface of said passage, which slopes downwards and towards the interior of the ball crank, is flush with the support surface of the wall of the stop pockets (56).

8. Chair according to claim 7, characterised in that the angled surfaces are inclined by at least substantially 45% with respect to the horizontal.

9. Chair according to claim 8, characterised in that on the portion situated inside the ball crank (26), the actuating rod (34) has a recess (40) for receiving the locking ball (44), the depth of said recess being only slightly less than the diameter of the locking ball and the lower wall of said recess being an angled surface at least substantially plumb with the angled surface of the ball crank.

10. Chair according to any of claims 1 to 9, characterised in that the casing (22, 30) of the upper backrest component (18) is also a plastics part.

## Revendications

1. Chaise, notamment chaise de bureau, avec un dossier réglable en hauteur, sur un support de dossier constitué de deux parties pouvant être déplacées l'une dans l'autre verticalement à la manière d'un télescope, dont l'une est fixée au dossier, l'autre à la construction de support, et qui peuvent être fixées dans des positions relatives différentes l'une par rapport à l'autre par un dispositif de verrouillage, comprenant des encoches pour une bille d'arrêt, auquel est associé un poussoir déverrouillant, caractérisée en ce que la partie supérieure de support de dossier (18) coudée à son extrémité supérieure pour le montage sur le côté arrière du dossier présente une section transversale ovale et supporte dans son intérieur deux tiges coulissantes verticales (24) disposées parallèlement l'une à l'autre à une certaine distance, en ce que l'extrémité inférieure libre des tiges coulissantes (24) supporte une coulisse à bille (26) pour la réception de la bille d'arrêt (44), en ce que la partie supérieure du support de dossier (18) présente dans l'espace libre entre les deux tiges coulissantes (24) une tige de manoeuvre (34) verticale sollicitée vers le haut par un ressort qui s'étend depuis l'intérieur de la coulisse à bille (26) jusqu'au poussoir déverrouillant (32) situé en haut qui fait saillie, au voisinage du coudage de la partie supérieure du support de dossier (18) vers le haut au-delà de l'enveloppe (22,30) de celle-ci, et en ce que la partie inférieure du support de dossier de forme tubulaire (20) présente également une section transversale ovale et reçoit, d'une part dans son espace intérieur muni d'un dispositif d'arrêt multiple (48) pour la bille d'arrêt (44) les tiges coulissantes (24) conjointement avec la coulisse à bille (26) et la tige coulissante (34), et est reçue d'autre part dans un évidement correspondant de l'enveloppe (22,30) de la partie supérieure du support de dossier (18).

2. Chaise selon la revendication 1, caractérisée en ce que le dispositif d'arrêt (48) pour la bille d'arrêt (44) est une pièce en matière plastique qui prend appui d'une part par une saillie radiale (50) sur l'extrémité supérieure de la partie inférieure de support de dossier tubulaire (20), qui présente d'autre part un nez de verrouillage (54) élastique faisant saillie radialement avec une surface d'appui située en haut et un côté arrière chanfreiné qui rentre dans une fenêtre (52) de la partie inférieure du support de dossier tubulaire (20).

3. Chaise selon la revendication 1 ou 2, caractérisée en ce que le coudage de la partie supérieure du support de dossier (18) présente au moins à peu près 90°.

4. Chaise selon l'une des revendications 1 à 3, caractérisée en ce que la section transversale des tiges coulissantes (24) est ronde.

5. Chaise selon l'une des revendications 1 à 4, caractérisée en ce que la tige de manoeuvre (34) réalisée comme pièce en matière plastique présente à son extrémité inférieure une tige de guidage cylindrique (36) qui traverse une ouverture de guidage de la coulisse à bille (26) et sur laquelle est placé un ressort de pression (38) qui prend appui par une extrémité sur la coulisse à bille, par l'autre extrémité sur une surface d'appui de la tige de manoeuvre (34) réalisée à une extrémité de la tige de guidage (36).

6. Chaise selon l'une des revendications 1 à 5, caractérisée en ce que le dispositif d'arrêt (48) présente un certain nombre de creux (56) disposés en une rangée les uns au-dessus des autres, dans lesquels la bille d'arrêt (44) ne rentre qu'avec un tiers au maximum de son diamètre.

7. Chaise selon la revendication 6, caractérisée en ce que la coulisse à bille (26) présente dans son intérieur un évidement pour la bille d'arrêt (44) qui est constitué en haut par une paroi horizontale et en bas par une découpure oblique (46) de la paroi extérieure de la coulisse à bille, dont la surface inclinée vers le bas et vers l'intérieur de la coulisse à bille est en alignement avec celle de la paroi des creux d'arrêt (56).

8. Chaise selon la revendication 7, caractérisée en ce que les surfaces inclinées sont inclinées par rapport à l'horizontale d'au moins presque 45%.

9. Chaise selon la revendication 8, caractérisée en ce que la tige de manoeuvre (34) présente dans son tronçon situé à l'intérieur de la coulisse à bille (26) un évidement (40) pour la réception de la bille d'arrêt (44) dont la profondeur n'est que légèrement inférieure au diamètre de la bille d'arrêt et dont la paroi inférieure est une surface inclinée qui est au moins presque verticale avec la surface inclinée de la coulisse à bille.

10. Chaise selon l'une des revendications 1 à 9, caractérisée en ce que l'enveloppe (22,30) de la partie supérieure de support de dossier (18) est également une pièce en matière plastique.
